# EUROPÄISCHE PATENTSCHRIFT

(11) **EP 1 640 117 B1**
(45) Veröffentlichungstag und Bekanntmachung des Hinweises auf die Patenterteilung: **28.03.2007**
(21) Anmeldenummer: 05020432.0
(22) Anmeldetag: 20.09.2005
(51) Int. Cl.: B25B 11/00

(54) **Adapterplatte für Konsolentische einer Holzbearbeitungsmaschine**
Adapter plate for console tables of a wood working machine
Plaque d'adaptation pour tables à consoles de machine à bois

(30) Priorität: 24.09.2004 DE 202004014939 U
(43) Veröffentlichungstag der Anmeldung: 29.03.2006
(73) Patentinhaber: Homag Holzbearbeitungssysteme AG, 72296 Schopfloch (DE)
(72) Erfinder: Gauss, Achim, 72280 Dornstetten/Hallwagen (DE); Sturm, Gotthilf, 72293 Glatten (DE)
(74) Vertreter: Schober, Mirko

(56) Entgegenhaltungen:
- DE-A1- 3 440 125
- DE-A1- 19 618 993
- DE-A1- 19 921 071
- DE-C1- 3 838 988
- GB-A- 2 172 822

## Beschreibung

Die Erfindung bezieht sich auf eine Adapterplatte mit einer Rasterstruktur zur Nachbildung eines Rastertisches an einer programmgesteuerten, plattenförmige Werkstücke in stationärer Aufspannung bearbeitenden Holzbearbeitungsmaschine, die auf Konsolen angeordnete Vakuumspanner aufweist, auf welchen die Platte aufspannbar ist. Die Adapterplatte hat einen Schichtaufbau und in ihrer oberen Schicht sind oberseitig die Rasterstruktur bildende, einander kreuzende sowie nach oben offene Kanäle eingeformt. Diese Kanäle sind mittels einem darin eingelegten Dichtungskeder und darauf aufgelegtem Werkstück in ringförmige Bereiche abteilbar, die mit Vakuum beaufschlagbar sind. Dazu sind Vakuumzuleitungskanäle in den Schichtaufbau eingearbeitet.

In bekannter Ausführung besteht eine solche Adapterplatte aus Schichtholz, welches in der Regel eine Dicke von 50 mm aufweist. Bei einem Format der Adapterplatte von 3000 x 1500 mm wiegt eine Adapterplatte der bekannten Art etwa 300 kg. Eine solche Platte kann nicht mehr von Hand getragen werden, dazu bedarf es vielmehr eines Handlingsgerätes, wie einem Kran, um die Platte auf den Konsolentisch einer Holzbearbeitungsmaschine auflegen oder von dort weg bei Nichtgebrauch wieder verstauen zu können. Der Zeitaufwand für die Aufrüstung der Holzbearbeitungsmaschine mit der Adapterplatte ist entsprechend hoch und kostenaufwendig.

Man hat deshalb Adapterplatten der in Rede stehenden Art in Vollkunststoff ausgeführt, damit ergibt sich gegenüber den Schichtholz-Adapterplatten jedoch kaum ein Gewichtsvorteil. Weiterhin sind Adapterplatten aus Aluminium-Elementen bekannt, wobei diese Elemente insgesamt auch noch ein erhebliches Gewicht von etwa 250 kg aufweisen. Um dennoch gegenüber den Schichtholzplatten einen Handhabungsvorteil zu erzielen, werden die einzelnen Aluminium-Elemente erst beim Aufbau auf dem Konsolentisch der Holzbearbeitungsmaschine zu der kompletten Adapterplatte zusammengefügt. Zwar ist die Handhabung der einzelnen, leichteren Plattenelemente verbessert, jedoch ist der Zeitaufwand für das Aufrüsten der Maschine bedingt durch das Zusammensetzen der einzelnen Plattenelemente erheblich.

Weiter nachteilig bei den bekannten Adapterplatten ist, daß jeder der Vakuum-Zuleitungskanäle für die Mehrzahl der abteilbaren Bereiche der Rasterstruktur an der Plattenunterseite herausgeführt ist, woran Vakuumschläuche anschließen. Auch dadurch wird das Handling der bekannten Adapterplatten erschwert, da die Anschlüsse der Vakuumschläuche stoßempfindlich sind und darauf beim Aufsetzen der Platte auf die Maschinenkonsolen und auch beim Wegstellen der Platte bei Nichtgebrauch geachtet werden muß.

Das Dokument DE 34 40 125 A1 beschreibt eine Vakuumspannplatte in Leichtbauweise, die aus Aluminium besteht. Diese Spannplatte weist eine Mittellage aus Wellblech auf, die ober- und unterseitig mittels eines Deckblechs kaschiert ist. Die Leichtbauweise dieser Vakuumspannplatte beruht auf den Hohlräumen, die zwischen den Deckblechen und der Wellblechlage bestehen. Die Hohlräume werden zugleich als Vakuumkanäle genutzt. Hierdurch besteht das Problem, die Deckbleche und die Wellblechlage derart stabil ausführen zu müssen, daß Einwölbungen vor allem an den Deckblechen infolge des Unterdrucks verhindert sind.

Aus dem Dokument DE 199 21 071 A1 ist eine einen Schichtaufbau aufweisende andersartige Adapterplatte bekannt, die aus einer unteren Kunststoffverteilerplatte und einer oberen Stahlplatte besteht. In die Unterseite der Kunststoffverteilerplatte sind Nuten eingefräst, welche bei Auflage der Adapterplatte auf einer Arbeitsplatte Vakuumkanäle bilden. Die Oberseite der Adapterplatte ist mit einer Folie abgedeckt, die mit einem Gitternetz und einer Koordinatenbeschriftung bedruckt ist, um Saugfelder für Vakuumspanner festlegen zu können, die über mit den Vakuumkanälen in der Kunststoffverteilerplatte verbundenen, an der Oberseite der Adapterplatte endenden Vakuumbohrungen versorgt werden. Der Zweischichtenaufbau der Adapterplatte, der durch die Stahlplatte und die Kunststoffverteilerplatte gegeben ist, ermöglicht keine nennenswerte Gewichtsreduzierung.

Der Erfindung liegt die Aufgabe zugrunde, eine Adapterplatte der eingangs genannten Art zu schaffen, die ein geringeres Gewicht hat und dadurch leichter gehandhabt werden kann.

Diese Aufgabe wird bei einer Adapterplatte der vorgenannten Art dadurch gelöst, daß der Schichtaufbau der Platte aus einer dünnwandigen Decklage besteht, in welche die die Rasterstruktur bildenden Kanäle eingeformt sind, weiter aus einer dünnwandigen Bodenlage, welche Öffnungen für einen Vakuumanschluß aufweist, und ferner aus einer Kernlage aus einem luftdichten Leichtbaumaterial, in die zur Bodenlage hin offene, an ihren Stirnenden geschlossene Vakuum-Verteilerkanäle eingeformt sind. Diese Verteilerkanäle erstrecken sich über je eine der Öffnungen in der Bodenlage der Platte hinweg und schließen an Verbindungskanäle an, mittels derer sie durch die Kernlage und die Decklage der Platte hindurch mit den die Rasterstruktur bildenden Kanälen bereichsweise verbunden sind, wobei die Verbindungskanäle von der Oberseite der Decklage her verschließbar sind.

Die erfindungsgemäße, leichtbauende Adapterplatte hat ein solch geringes Gewicht, daß sie manuell gehandhabt werden und beispielsweise von nur zwei Personen getragen werden kann. Trotz des reduzierten Gewichtes bei der üblichen Dicke von etwa 50 mm ist die Platte aufgrund ihres Sandwich-Aufbaus eigensteif. Dies liegt daran, daß die dünnwandige Decklage und die dünnwandige Bodenlage durch die Kernlage auf konstantem Abstand gehalten sind. Hierzu ist die mittlere Kernlage ausreichend drucksteif, so daß die untere Bodenlage als Gegenzug zur oberen Decklage fungiert. Ferner kann die untere Bodenlage dünner als die obere Decklage ausgeführt werden. Mit einem geschäumten Kunststoff als Kernlage kann selbst dann, wenn die dünnwandige Decklage und die dünnwandige Bodenlage aus Holz- oder Aluminiumplatten bestehen, das Gewicht der gesamten Adapterplatte auf etwa 75 kg reduziert werden.

Weiter wesentlich für die neue Adapterplatte ist, daß die Vakuumverteilung innerhalb der Platte über die in die Kernschicht eingeformten Verteilerkanäle erfolgt. Diese Verteilerkanäle sind mit einem Vakuumanschluß verbindbar, der seitlich an der Adapterplatte angeordnet sein kann. In anderer Ausführung weist dazu die unterseitige Bodenlage der Adapterplatte an ihrer Unterseite Öffnungen auf, die einerseits mit den Verteilerkanälen und andererseits mit dem Vakuumanschluß in Verbindung stehen. Dazu sind in weiterer Ausgestaltung der Erfindung Blocksauger vorgesehen, über die das Vakuum durch die Öffnungen in der Bodenlage, weiter durch die Verteilerkanäle in der Kernlage und durch die Verbindungskanäle, die sich durch die Kernlage und die Decklage hindurch erstrecken, bis zu den abteilbaren Bereichen der Rasterstruktur hingeleitet wird.

Weitere vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1: einen Querschnitt durch einen Teilbereich eines Konsolentisches einer Holzbearbeitungsmaschine mit aufgelegter Adapterplatte,
- Fig. 2: eine Unteransicht der Adapterplatte nach Figur 1,
- Fig. 3: einen Querschnitt durch einen Teilbereich einer Adapterplatte in anderer Ausführung,
- Fig. 4: einen Querschnitt durch einen Teilbereich einer Adapterplatte in weiter abgewandelter Ausführung und
- Fig. 5: einen Querschnitt durch einen Teilbereich einer Adapterplatte in einer weiteren Ausführung.

Im einzelnen zeigt Fig. 1 den Aufbau der Adapterplatte 1. Sie weist eine dünnwandige, obere Decklage 2 auf, die aus einer Holz-, Aluminium- oder Kunststoffplatte besteht. In die Oberseite der Decklage 2 sind einander kreuzende, nach oben offene Kanäle 3 eingeformt, die rechtwinklig zueinander verlaufen und eine sogenannte Rasterstruktur an der Oberseite der Decklage 2 bilden, wie sie in Fig. 2 in der Ecke der Platte 1 links unten andeutungsweise dargestellt ist.

Ferner weist die Adapterplatte 1 eine dünnwandige Bodenlage 4 auf, die ebenfalls aus einer Platte besteht, die aus Holz, Aluminium oder Kunststoff ausgeführt ist und die eine geringere Dicke als die obere Decklage 2 hat. Zwischen der Decklage 2 und der Bodenlage 4 befindet sich eine Kernlage 5, die zwecks Gewichtsreduzierung aus einem Leichtbauwerkstoff, insbesondere aus einem geschäumten, geschlossenzelligen Kunststoff besteht. In den unteren Bereich der Kernlage 5 sind Vakuum-Verteilerkanäle 8 eingeformt, die, wie Fig. 2 wiedergibt, an ihren Stirnenden geschlossen sind, also nicht bis zu den Rändern der Adapterplatte 1 durchlaufen. Die Verteilerkanäle 8 sind an der Unterseite der Kernlage 5 offen und werden hier durch die Bodenlage 4 der Adapterplatte 1 geschlossen. Die Bodenlage 4 weist Öffnungen 14 für einen Vakuumanschluß auf, und jeder der Verteilerkanäle 8 in der Kernschicht 5 ist so angeordnet, daß er sich über eine dieser Öffnungen 14 hinweg erstreckt. Wie man dazu Fig. 2 entnimmt, sind in der praktischen Ausführung der Adapterplatte 1 acht solcher Öffnungen 14 vorgesehen, von denen jeweils vier in einer Flucht in Plattenquerrichtung hintereinander liegen, während sich die Verteilerkanäle 8 in Platten längsrichtung erstrecken, wobei ebenfalls acht solcher Verteilerkanäle 8 vorgesehen sind, von denen in jeden eine der Öffnungen 14 in der Bodenlage 4 mündet.

Die Vakuumverteilung von den Verteilerkanälen 8 in der Kernlage 5 bis zu den die Rasterstruktur bildenden Kanälen 3 an der Oberseite der Adapterplatte 1 hin erfolgt über Verbindungskanäle 9. Diese Verbindungskanäle 9 sind durch den oberen Bereich der Kernlage 5 und durch die Decklage 2 hindurchgeführt und schließen mit ihrer oberseitigen Mündung an die jeweils benachbarten Kanäle 3 an. Wie dazu Fig. 2 veranschaulicht, sind insgesamt zwei Mal sechzehn solcher Verbindungskanäle 9 vorhanden, jeweils vier dieser Verbindungskanäle 9 schließen innerhalb der Kernlage 5 an je einen der Verteilerkanäle 8 an. Je nachdem wie groß die Bereiche an der Oberseite der Adapterplatte 1 sind, die durch ringförmige Verlegung eines Dichtungskeders in den Kanälen 3 abgeteilt werden, wird nur eine bestimmte Anzahl der Verbindungskanäle 9 benötigt, um die abgeteilten Bereiche der Rasterstruktur mit Vakuum zu versorgen. Die übrigen, nicht benötigten Verbindungskanäle 9 werden mittels Stopfen 15 verschlossen.

In der Betriebslage ist die Adapterplatte 1 auf Konsolen 7 unter Zwischenfügung von Blocksaugern 6 und 13 aufgelagert. Die Konsolen 7 sind mit Vakuumkanälen versehen, um zum einen die Blocksauger 6, 13 mittels Vakuum auf den Oberseiten der Konsolen 7 festzuspannen. Zum zweiten weisen die Blocksauger 6 einen Vakuumdurchlaß zu ihren Oberseiten hin auf, um an der Oberseite der Blocksauger 6 darauf aufliegende Werkstücke oder wie im vorliegenden Fall die Adapterplatte 1 mittels Vakuum fixieren zu können. Mittels einer Mehrzahl solcher Blocksauger 6 kann die Vakuumplatte 1 auf dem Konsolentisch der betreffenden Maschine ausreichend sicher gehalten werden, wobei Voraussetzung ist, daß sich die Blocksauger 6 nicht an denjenigen Stellen befinden, an denen über die Öffnungen 14 in der unteren Bodenlage 4 Vakuum eingeleitet werden muß.

Dazu dienen einer oder mehrere zweite Blocksauger 13, die mit einem Vakuumanschluß 10 verbunden sind, um Vakuum in eine oberseitige, nach oben offene Vakuumkammer 11 der Blocksauger 13 einleiten zu können. So wird über den Vakuumanschluß 10 und die betreffenden, zweiten Blocksauger 13 der jeweils in Betracht kommende Bereich der Rasterstruktur an der Oberseite der Adapterplatte 1 mit Vakuum versorgt. Dies geschieht unabhängig von der Vakuumaufspannung der Adapterplatte 1, so daß das Spannen und Lösen der auf der Adapterplatte 1 in den abgeteilten Bereichen gespannten Werkstücke für sich vorgenommen werden kann. Dementsprechend ist der Vakuumanschluß 10 für sich steuerbar.

Figur 3 veranschaulicht eine Ausführungsform der Adapterplatte, bei der zu einem die Verteilerkanäle 8 in der Kernschicht 5 mit einem anders ausgeführten Vakuumanschluß verbunden werden, der sich seitlich an zumindest einer der Schmalseiten der Adapterplatte befinden kann. Die Verteilerkanäle 8 sind bei dieser Ausführung nach oben hin offen ausgebildet und sind entsprechend dem Sandwichaufbau der Adapterplatte durch die obere Deckschicht 2 geschlossen.

Weiter ist für das Spannen der Werkstücke auf der Adapterplatte eine Abdeckplatte 16 vorgesehen, die aus einem luftdurchlässigen Werkstoff besteht und auf die Oberseite der oberen Decklage 2 aufgelegt ist. Dadurch sind die nach oben offenen Kanäle 3, welche die Rasterstruktur bilden, abgedeckt und das in die Kanäle 3 eingeleitete Vakuum setzt sich durch die luftdurchlässige Abdeckplatte 16 nach oben hin fort. Dies betrifft entweder den gesamten Bereich der Abdeckplatte 16 oder lediglich einen oder mehrere Teilbereiche, wozu entsprechend in die Kanäle 3 Dichtungskeder ringförmig eingelegt werden. So können auf der Abdeckplatte 16 oberseitig Werkstücke mittels Vakuum gespannt werden, an deren ebener Spannseite eine linienförmige Beaufschlagung mit Vakuum entlang der Kanäle 3 nicht ausreichen würde. Dies ist bei kleinformatigen Werkstücken oft der Fall. So kann mittels der Abdeckplatte 16 in dem betreffenden Spannbereich das Vakuum auf eine größere Fläche verteilt werden.

Für die Ausführungsform nach Figur 4 gilt hinsichtlich der dort ebenfalls dargestellten Abdeckplatte 16 das gleiche. Abgewandelt ist hier die Ausbildung der Verteilerkanäle 8 in der Kernschicht 5 der Adapterplatte, die für sich gesehen sowohl nach oben als auch nach unten offen und im Schichtaufbau durch die untere Bodenlage 4 und die obere Decklage 2 geschlossen sind. Je nach dem gewählten Vakuumanschluß können die Verteilerkanäle 8 entweder durch Zwischenkanäle oder über die Verbindungskanäle 9 und die Kanäle 3 in der oberen Decklage 2 miteinander in Verbindung stehen. Grundsätzlich ist auch hier ein Vakuumanschluß möglich, wie er anhand des Ausführungsbeispiels von Figur 1 dargestellt ist.

Figur 5 zeigt eine Variante, die dann gewählt werden kann, wenn stets der Einsatz der Abdeckplatte 16 in Betracht kommt. In diesem Fall kann die Rasterstruktur auch an der Unterseite der Abdeckplatte 16 vorgesehen werden, in die entsprechend nach unten offene Kanäle 3 eingeformt sind. Bei dieser Version können oberseitig offene Kanäle in der oberen Decklage 2 des Schichtaufbaus der Adapterplatte entfallen. Die Zuleitung des Vakuums in die Unterseite der Abdeckplatte 16 eingeformten Kanäle 3 erfolgt über die durch die Decklage 2 hindurchgeführten Verbindungskanäle 9, deren Mündungen beispielsweise an den Kreuzungsstellen der Kanäle 3 angeordnet sein können.

## Patentansprüche

1. Adapterplatte mit einer Rasterstruktur zur Nachbildung eines Rastertisches an einer programmgesteuerten, plattenförmige Werkstücke in stationärer Aufspannung bearbeitenden Holzbearbeitungsmaschine mit auf Konsolen angeordneten Vakuumspannern, auf welche die Platte aufspannbar ist, mit einem Schichtaufbau der Platte, in deren oberer Schicht (2) oberseitig die Rasterstruktur bildende, einander kreuzende Kanäle (3) eingeformt sind, die in zumindest einem mittels einem ringförmig in die Kanäle eingelegten Dichtungskeder und darauf aufgelegtem Werkstück abgeteilten Bereich mit Vakuum beaufschlagbar sind, wozu vakuumzuleitungskanäle (8,9) in dem Schichtaufbau vorhanden sind,
**dadurch gekennzeichnet,**
**daß** der Schichtaufbau der Platte (1) besteht aus einer dünnwandigen Decklage (2), an deren Oberseite die die Rasterstruktur bildenden Kanäle (3) eingeformt sind, weiter aus einer dünnwandigen Bodenlage (4) und aus einer aus einem luftdichten sowie drucksteifen Leichtbaumaterial bestehenden Kernlage (5), in die mit den Kanälen (3) in Verbindung stehende Vakuum-Verteilerkanäle (8) eingeformt sind, wobei diese Vakuum-Verteilerkanäle (8) mit zumindest einem Vakuumanschluß (10) verbindbar sind.

2. Adapterplatte nach Anspruch 1,
**dadurch gekennzeichnet,**
**daß** die in der Kernlage (5) befindlichen Vakuum-Verteilerkanäle (8) mittels durch die Kernlage (5) und/ oder durch die Decklage (4) hindurchgeführten Verbindungskanälen (9) mit den die Rasterstruktur bildenden Kanälen (3) bereichsweise verbunden sind, wobei die in die Rasterstruktur mündenden Öffnungen der Verbindungskanäle (9) mittels Stopfen (15) verschließbar sind.

3. Adapterplatte nach Anspruch 1 oder 2,
**dadurch gekennzeichnet,**
**daß** sich der zumindest eine Vakuumanschluß (10) an einer der Schmalseiten der Platte in Höhe der Kernlage (5) befindet und mit den Vakuum-Verteilerkanälen (8) in der Kernlage (5) in Verbindung steht.

4. Adapterplatte nach Anspruch 1 oder 2,
**dadurch gekennzeichnet,**
**daß** die dünnwandige Bodenlage (4) mit dem Vakuumanschluß (10) verbindbare Öffnungen (14) aufweist und die in die Kernlage (5) eingeformten Vakuum-Verteilerkanäle (8) zur Bodenlage (4) hin offen sowie an ihren Stirnenden geschlossen sind, wobei sich diese Vakuum-Verteilerkanäle (8) über je eine der Öffnungen (14) in der Bodenlage (4) hinweg erstrecken.

5. Adapterplatte nach einem der Ansprüche 1 - 4,
**dadurch gekennzeichnet,**
**daß** die Decklage (2) und die Bodenlage (4) als dünnwandige Platten aus einem luftundurchlässigen Werkstoff, wie Holz, Kunststoff oder Aluminium, ausgebildet sind.

6. Adapterplatte nach Anspruch 1 - 5,
**dadurch gekennzeichnet,**
**daß** die Kernlage (5) aus einem geschäumten, geschlossenzelligen Kunststoff besteht.

7. Adapterplatte nach einem der Ansprüche 1 - 6,
**dadurch gekennzeichnet,**
**daß** als die Platte (1) in der Betriebslage aufnehmende Vakuumspanner Blocksauger (6, 13) vorgesehen sind.

8. Adapterplatte nach Anspruch 7,
**dadurch gekennzeichnet,**
**daß** die Blocksauger (6, 13) in erste Blocksauger (6) und in zweite Blocksauger (13) unterteilt sind und die Platte (1) in der Betriebslage auf die ersten Blocksauger (6) mit geschlossenen Bereichen der Unterseite ihrer Bodenlage (4) und auf zumindest einen der zweiten Blocksauger (13) mit ihren Öffnungen (14) in der Bodenlage (4) aufgelegt ist, wobei dieser zweite Blocksauger (13) mit dem Vakuumanschluß (10) verbunden ist.

9. Adapterplatte nach Anspruch 8,
**dadurch gekennzeichnet,**
**daß** der Vakuumanschluß (19) des zumindest einen zweiten Blocksaugers (13) getrennt von der Vakuumversorgung der ersten Blocksauger (6) ansteuerbar ist.

10. Adapterplatte nach einem der Ansprüche 7 - 9,
**dadurch gekennzeichnet,**
**daß** die ersten und zweiten Blocksauger (6, 13) mittels Vakuum auf den Konsolen (7) der betreffenden Maschine aufgespannt sind.

11. Adapterplatte nach einem der Ansprüch 1 - 10,
**dadurch gekennzeichnet,**
**daß** auf die Oberseite der Decklage (2) eine Abdeckplatte (16) auflegbar ist, die aus einem in ihrer Dickenrichtung luftdurchlässigen Werkstoff besteht.

12. Adapterplatte nach Anspruch 11 mit Abdeckplatte (16),
**dadurch gekennzeichnet,**
**daß** anstelle der Decklage (2) die Abdeckplatte (16) die die Rasterstruktur bildenden Kanäle (3) aufweist, die entsprechend an der zur Decklage (2) hin anzuordnenden Unterseite der Abdeckplatte (16) nach unten hin öffnend eingeformt sind.

## Claims

1. Adapter plate with a grid structure for copying a grid table on a program-controlled wood working machine which machines plate-type workpieces in stationary clamps and has vacuum clamps mounted on consoles on which the plate can be clamped, with a laminated structure of the plate whose upper layer (2) has on the top side criss-crossing channels (3) which form the grid structure and which can be charged with a vacuum in at least one area which is divided off by means of a sealing strip inserted in a ring shape into the channels and by a workpiece placed thereon, wherein vacuum supply channels (8,9) are provided for this purpose in the laminated structure,
**characterised in that**
the laminated structure of the plate (1) consists of a thin-walled cover layer (2) in whose top side the channels (3) are formed which make up the grid structure, furthermore of a thin-walled bottom layer (4) and of a core layer (5) which consists of an airtight and pressure-resistant lightweight structural material, in which the vacuum distributor channels (8) are formed which communicate with the channels (3), wherein these vacuum distributor channels (8) can be connected to at least one vacuum connection (10).

2. Adapter plate according to claim 1,
**characterised in that**
the vacuum distributor channels (8) located in the core layer (5) are connected in areas by means of connecting channels (9) passing through the core layer (5) and/or through the cover layer (4), to the channels (3) which form the grid structure, whereby the openings of the connecting channels (9) opening into the grid structure can be closed by stoppers (15).

3. Adapter plate according to claim 1 or 2,
**characterised in that**
the at least one vacuum connection (10) is located on one of the narrow sides of the plate level with the core layer (5) and is connected to the vacuum distributor channels (8) in the core layer (5).

4. Adapter plate according to claim 1 or 2,
**characterised in that**
the thin-walled bottom layer (4) has openings (14) which can be connected to the vacuum connection (10), and the vacuum distributor channels (8) formed in the core layer (5) are open towards the bottom layer (4) and are closed at their side ends whereby these vacuum distributor channels (8) each extend beyond the openings (14) in the bottom layer (4).

5. Adapter plate according to one of claims 1 - 4,
**characterised in that**
the top layer (2) and the bottom layer (4) are formed as thin-walled plates of an air-impermeable material such as wood, plastics or aluminium.

6. Adapter plate according to claims 1 - 5,
**characterised in that**
the core layer (5) is made of a foamed closed cellular plastics.

7. Adapter plate according to one of claims 1 - 6,
**characterised in that**
suction blocks (6,13) are provided as the vacuum clamps which hold the plate (1) in the operating position.

8. Adapter plate according to claim 7,
**characterised in that**
the suction blocks (6,13) are divided into first suction blocks (6) and second suction blocks (13) and the plate (1) is placed in the operating position on the first suction blocks (6) by the closed areas on the underneath of the bottom layer (4), and on at least one of the second suction blocks (13) by the openings (14) in the bottom layer (4) wherein this second suction block (13) is connected to the vacuum connection (10).

9. Adapter plate according to claim 8,
**characterised in that**
the vacuum connection (19) of the at least one second suction block (13) can be controlled separately from the vacuum supply of the first suction block (6).

10. Adapter plate according to one of claims 7- 9,
**characterised in that**
the first and second suction blocks (6,13) are clamped on the consoles (7) of the relevant machine by means of vacuum.

11. Adapter plate according to one of claims 1 - 10,
**characterised in that**
a cover plate (16) which consists of a material which is permeable to air in the direction of its thickness can be placed on the top side of the cover layer (2).

12. Adapter plate according to claim 11 with a cover plate (16),
**characterised in that**
instead of the cover layer (2) the cover plate (16) has the channels (3) which form the grid structure and these are formed opening downwards correspondingly on the underneath of the cover plate (16) which is to be mounted facing the top layer (2).

## Revendications

1. Plaque d'adaptation avec une structure tramée pour reproduire une table tramée sur une machine à bois, commandée par programme, traitant des pièces en forme de panneaux maintenues stationnaires, avec des dispositifs de maintien à vide agencés sur des consoles, sur lesquels la plaque peut être maintenue, avec une structure stratifiée de la plaque, dans la couche supérieure (2) de laquelle sont formés les canaux qui se croisent et forment la structure tramée sur la face supérieure, et sont soumis à l'action d'une dépression, dans au moins une région délimitée par un bourrelet d'étanchéité annulaire, inséré dans les canaux, et la pièce à usiner qui lui est superposée, ce pourquoi des canaux (8, 9) d'alimentation en vide sont prévus dans la structure stratifiée.
**caractérisée en ce que**,
la structure stratifiée de la plaque (1) consiste en une couche de couverture (2) de faible épaisseur, sur la surface supérieure de laquelle sont formés les canaux (3) formant la structure tramée, en une couche de fond (4) de faible épaisseur et en une couche de noyau (5) en matériau léger étanche à l'air et résistant à la pression, dans laquelle sont formés des canaux de distribution de vide (8) reliés aux canaux (3), ces canaux de distribution de dépression (8) pouvant être raccordés à au moins un branchement de vide (10).

2. Plaque d'adaptation selon la revendication 1,
**caractérisée en** en ce que,
les canaux de distribution de vide (8), situés dans la couche de noyau (5), sont reliés, au moins par sections, aux canaux (3) formant la structure tramée, au moyen de canaux de liaison (9) passant par la couche de noyau (5) et/ou par la couche de couverture (4), les ouvertures des canaux de liaison (9), qui débouchent dans la structure tramée, pouvant être fermées au moyen de bouchons (15).

3. Plaque d'adaptation selon revendication 1 ou 2,
**caractérisée en ce que**
le branchement de vide (10), au moins prévu, se trouve sur l'un des côtés étroits de la plaque, à la hauteur de la couche de noyau (5), et est relié aux canaux de distribution de vide (8), formés dans la couche de noyau (5).

4. Plaque d'adaptation selon revendication 1 ou 2,
**caractérisée en ce que**
la couche de fond (4) de faible épaisseur présente des ouvertures (14) qui peuvent être reliées au branchement de vide (10) et **en ce que** les canaux de distribution de vide (8), formés dans la couche de noyau (5), sont ouverts vers la couche de fond (4) ainsi que fermés sur leurs côtés frontaux, ces canaux de distribution de vide (8) s'étendant chacun au-dessus de l'une des ouvertures (14) de la couche de fond (4).

5. Plaque d'adaptation selon l'une des revendications 1 à 4,
**caractérisée en ce que**
la couche de couverture (2) et la couche de fond (4) sont réalisées, en tant que plaques de faible épaisseur, en un matériau imperméable à l'air, comme bois, matière synthétique ou aluminium.

6. Plaque d'adaptation selon les revendications 1 à 5,
**caractérisée en ce que**
la couche de noyau (5) consiste en une matière synthétique expansée à cellules fermées.

7. Plaque d'adaptation selon l'une des revendications 1 à 6,
**caractérisée en ce que**
des unités d'aspiration (6, 13) sont prévues en tant qu'organes de maintien sous vide accueillant la plaque (1) en position de travail.

8. Plaque d'adaptations selon la revendication 7,
**caractérisée en ce que**
les unités d'aspiration sont divisées en premières unités d'aspiration (6) et en deuxièmes unités d'aspiration (13) et que la plaque (1) en position de travail est agencée sur les premières unités d'aspiration (6) avec des zones fermées de la face inférieure de sa couche de fond (4) et sur au moins l'une des deuxièmes unités d'aspiration (13) avec les ouvertures (14) de sa couche de fond (4), ladite deuxième unité d'aspiration (13) étant reliée au branchement de vide (10).

9. Plaque d'adaptation selon la revendication 8,
**caractérisée en ce que**
le branchement de vide (19) d'au moins l'une des deuxièmes unités d'aspiration (13) peut être commandé indépendamment de l'alimentation en vide des premières unités d'aspiration (6).

10. Plaque d'adaptation selon l'une des revendications 7 à 9,
**caractérisée en ce que**
les premières et les deuxièmes unités d'aspiration (6, 13) sont fixées sous vide sur les consoles de la machine concernée.

11. Plaque d'adaptation selon l'une des revendications 1 à 10,
**caractérisée en ce que**,
sur la face supérieure de la couche de couverture (2) peut être posée une plaque de couverture (16) qui consiste en un matériau perméable à l'air dans le sens de l'épaisseur.

12. Plaque d'adaptation selon la revendication 11, avec plaque de couverture,
**caractérisée en ce que**,
à la place de la couche de couverture, la plaque de couverture (16) présente les canaux (3) formant la structure tramée, qui, s'ouvrant vers le bas, sont formés de manière adéquate sur la face inférieure de la plaque de couverture (16) à orienter vers la couche de couverture (2).
